# FASCICULE DE BREVET EUROPEEN

(11) **EP 0 769 826 B1**
(45) Date de publication et mention de la délivrance du brevet: **22.03.2000**
(21) Numéro de dépôt: 96402168.7
(22) Date de dépôt: 11.10.1996
(51) Int. Cl.: H01R 4/36

(54) **Bloc de raccordement de conducteurs électriques à un appareil électrique**
Anschlussblock von elektrischen Leitungen an einem elektrischen Gerät
Connecting block of electrical conductors to an electrical apparatus

(30) Priorité: 18.10.1995 FR 9512327
(43) Date de publication de la demande: 23.04.1997
(73) Titulaire: Schneider Electric Industries SA, 92100 Boulogne Billancourt (FR)
(72) Inventeur: Duchemin, Jean-Pierre, 95280 Jouy-Le-Moutier (FR); Perrocheau, Régis, 95280 Jouy-Le-Moutier (FR); Jacquet, Bruno, 78200 Mantes La Ville (FR)
(74) Mandataire: Saint Martin, René

(56) Documents cités:
- WO-A-95/03641
- FR-A- 2 052 800
- FR-A- 2 601 513
- FR-A- 2 612 340

## Description

La présente invention se rapporte à un bloc de raccordement de câbles à un appareil électrique, comprenant au moins un connecteur constitué par une cage et par un coulisseau serre-fil mobile, sous l'action d'une vis de serrage, sous une alvéole d'un boîtier logeant ledit connecteur.

Il existe des connecteurs servant à raccorder des câbles à un appareil électrique qui sont constitués par une cage et par un coulisseau serre-fil mobile sous l'action d'une vis de serrage, dans le boîtier de l'appareil électrique voir par ex. FR 2601513A.

La présente invention a pour but de fournir un bloc de connexion dans lequel on rend les vis de serrage plus facilement accessibles à un outil, tout en améliorant la protection. La solution adoptée permet d'éviter les erreurs de câblage, de protéger les personnes contre le toucher de pièces conductrices de l'électricité, quel que soit le diamètre des câbles à raccorder et de protéger les pièces de raccordement contre les poussières et impuretés.

Le bloc de raccordement selon l'invention est caractérisé par le fait que le coulisseau présente une forme en U dont une branche extérieure à la cage se situe au niveau de la tête de vis et que cette branche située au niveau de la tête de vis porte, sur le devant, un capot isolant mobile de protection qui protège la face avant du coulisseau, suit ses mouvements et permet l'accès à la tête de vis et que le coulisseau serre-fil présente une branche mobile dans la cage et servant au serrage du câble.

Selon une caractéristique, le capot avant recouvre le dessus du coulisseau serre-fil de manière à découvrir ou obturer partiellement ou totalement une alvéole du boîtier servant au passage de câbles.

Selon une caractéristique, le bloc comporte à l'arrière, un capot isolant qui recouvre l'arrière de la cage et suit ses mouvements de manière à découvrir ou obturer une alvéole du boîtier servant au passage de câbles.

Selon une caractéristique, chacun des connecteurs comprend un conducteur électrique fixe connecté à l'appareil et se logeant entre le fond de la cage et le coulisseau et servant au serrage de deux câbles séparés.

L'invention va maintenant être décrite avec plus de détail, en se référant à un mode de réalisation donné à titre d'exemple et représenté sur les dessins annexés sur lesquels:
- la figure 1 est une vue en perspective d'un appareil (de type contacteur) pourvu de deux blocs de raccordement selon l'invention;
- les figures 2, 3, 4 sont des vues en perspective d'un bloc représenté respectivement avec deux câbles, un câble, sans câble;
- la figure 5 est une coupe d'un connecteur, selon l'axe de sa vis de serrage.

La référence 2 désigne un appareil électrique 2 (de type contacteur) sur lequel sont montés deux blocs de raccordement 1 qui servent au raccordement de câbles électriques repérés 5 et 6. Ces blocs 1 sont assemblés à l'appareil 2 par des moyens d'assemblage connus en soi.

Chaque bloc 1 comprend un boîtier 31 dans lequel sont ménagées des chambres 32 (autant que de pôles sur l'appareil) qui débouchent vers l'avant par des ouvertures 33 et contiennent chacune un connecteur 4 apte à raccorder les câbles électriques 5 et 6 à l'appareil.

Le côté extérieur du boîtier 31 est découpé, au dessus de chaque connecteur 4, par deux alvéoles 37 et 38 qui permettent d'engager les bouts de deux câbles 5 et 6 dans ledit connecteur.

Chaque connecteur est constitué par une cage 42 et par un coulisseau serre-fil 43 mobiles, l'un et l'autre, sous les alvéoles 37, 38 servant à recevoir les bouts de câbles 5, 6 à raccorder. La cage 42 dont la forme générale est prismatique, est constituée d'un étrier 421 assemblé à une traverse-écrou 422 percée d'un filetage pour une vis de serrage 44 à tête creuse. La cage peut bouger librement dans la chambre qui la contient, en fonction des diamètres des câbles 5 et 6 à connecter. Dans le mode de réalisation représenté, la vis 44 présente un tête à six pans creuse.

Chaque connecteur 4 comprend par ailleurs un conducteur électrique fixe 45 qui passe dans une lumière du boîtier et dont le prolongement porte un contact fixe du contacteur. Ce conducteur 45 sépare les deux alvéoles 37 et 38 qui s'ouvrent de part et d'autre de ce conducteur 45. La cage 42 est montée dans la chambre associée 32 de manière que le conducteur 45 se situe entre le fond de l'étrier 421 et la traverse-écrou 422.

Le coulisseau serre-fil 43 est déplacé en translation par la vis 44 qui se visse dans la cage 42. Ce coulisseau présente une forme en U. La branche 431 du coulisseau 43 sert au serrage du câble 6 et se loge dans la cage 42 alors que la branche 432 de ce même coulisseau se loge à l'extérieur de la cage, à la hauteur de la tête de vis. Un trou est ménagé dans cette branche 432 pour loger la tête de vis et permettre le passage d'un tournevis permettant le vissage ou le dévissage de la vis. La liaison en translation entre la vis 44 et le coulisseau 43 est assurée dans un sens, par l'appui de l'extrémité de la vis et dans l'autre sens par une collerette de la tête de vis.

Le système vis-écrou 42-44 permet, par rotation de la vis 44, de serrer d'une part un câble 5 entre le fond de l'étrier 421 et le conducteur 45 et d'autre part un câble 6 entre le conducteur 45 et le coulisseau serre-fil 43.

Le bloc présente, à l'avant, un capot isolant mobile 35 (en plastique) qui recouvre l'avant (du côté de la tête de vis) et le dessus du coulisseau serre-fil 43 et suit ses mouvements de manière à découvrir ou obturer partiellement ou totalement l'alvéole 38. Ce capot isolant 35 est fixé en translation au coulisseau associé serre-fil 43 par une liaison mécanique connue en soi. Dans le mode de réalisation de la figure 5, cette liaison est assurée par un doigt 354 du capot qui se loge dans un trou du coulisseau 43.

La face avant du capot 35 présente un trou 353 apte à permettre le vissage ou dévissage de la vis 44 et une partie en relief 351 (en forme de vé) servant de guide-tournevis. Ce guide-tournevis 351, du fait qu'il suit les mouvements de translation de la vis, facilite ainsi l'accès à la vis sans obliger le câbleur à bien se positionner par rapport au bloc.

Le bloc présente à l'arrière, un capot isolant 36 (en plastique) qui est porté par l'arrière de la cage 42 et suit ses mouvements de manière à découvrir ou obturer partiellement ou totalement l'alvéole 37. Ce capot isolant mobile 36 recouvre l'arrière du pontage de l'étrier 421. La liaison mécanique entre ce capot arrière 36 et la cage 42 est assurée par des moyens appropriés connus en soi (clipsage du capot 36 sur la cage par exemple).

Des dégagements 34 sont aménagés sur le dessus du boîtier 31 pour faciliter l'accessibilité aux têtes des vis de serrage 44. On note qu'un pont 311 du boîtier sépare les alvéoles 37 et 38. Il est positionné au dessus du conducteur 45 et protège ainsi les utilisateurs du contact avec ce conducteur.

Le bord arrière 352 du capot isolant avant 35 sert de guide-fil pour un câble tel que 6. De même, le bord avant 361 du capot isolant arrière 36 sert de guide-fil pour un câble tel que 5.

Le boîtier 31 présente, entre les connecteurs 4, des rainures 39 qui facilitent l'accès à des bornes telles que des bornes de bobine par exemple, ceci sans augmenter l'encombrement. Elles sont aptes à recevoir des parties d'additifs 7.

Le fonctionnement du dispositif va maintenant être expliqué.

Le capot 35 isolant avant suit le déplacement de la vis de serrage 44 et du coulisseau serre-fil 43 et libère un espace de câblage correspondant au diamètre du câble 6. Le capot isolant arrière 36 suit lui aussi les mouvements de la cage 42 et libère un espace de câblage correspondant au diamètre du câble 5.

Si le connecteur ne reçoit qu'un câble 5 dans sa partie arrière, l'alvéole avant 38 se trouve alors complètement obturée par le capot 35 (figure 3), ce qui assure la protection contre le toucher, empêche l'introduction d'impuretés et évite l'introduction d'un câble en dehors de la zone désirée. La face avant du capot avant 351 suit la tête de vis ce qui permet une visibilité et une accessibilité maximum de la vis.

Si le connecteur ne reçoit qu'un câble 6 dans sa partie avant, l'alvéole arrière 37 se trouve alors complètement obturée par le capot 36, ce qui là encore assure la protection contre le toucher, empêche l'introduction d'impuretés et évite l'introduction d'un câble en dehors de la zone désirée.

Si le connecteur ne reçoit aucun câble (figure 4), alors les capots 35 et 36 obturent complètement les alvéoles 37 et 38.

Il est bien entendu que l'on peut sans sortir du cadre de l'invention, imaginer des variantes et des perfectionnements de détail et de même envisager l'emploi de moyens équivalents. Le bloc peut recevoir autant de connecteurs que nécessaire.

Les connecteurs fonctionnent que la cage soit immobilisée (simple câblage) ou libre (double câblage).

## Revendications

1. Bloc de raccordement de câbles (5, 6) à un appareil électrique (2) comprenant au moins un connecteur (4) constitué par une cage (42) et par un coulisseau serre-fil (43) mobile sous l'action d'une vis de serrage (44), sous une alvéole (37, 38) d'un boîtier (31) logeant ledit connecteur, caractérisé par le fait que le coulisseau (43) présente une forme en U dont une branche (432) extérieure à la cage se situe au niveau de la tête de vis (44), que cette branche (432) située au niveau de la tête de vis porte, sur le devant, un capot isolant mobile (35) de protection qui protège la face avant du coulisseau, suit ses mouvements et permet l'accès à la tête de vis et que le coulisseau serre-fil (43) présente une branche (431) mobile dans la cage et servant au serrage du câble (6).

2. Bloc selon la revendication 1, caractérisé par le fait que le capot avant (35) recouvre le dessus du coulisseau serre-fil (43) de manière à découvrir ou obturer partiellement ou totalement une alvéole (38) du boîtier servant au passage de câbles (6).

3. Bloc selon l'une quelconque des revendications précédentes, caractérisé par le fait qu'il comporte, à l'arrière, un capot isolant (36) qui recouvre l'arrière de la cage (41-42) et suit ses mouvements de manière à découvrir ou obturer une alvéole (37) du boîtier servant au passage de câbles (5).

4. Bloc selon l'une quelconque des revendications précédentes, caractérisé par le fait que chacun des connecteurs (4) comprend un conducteur électrique fixe (45) connecté à l'appareil et se logeant entre le fond de la cage (42) et le coulisseau serre-fil (43) et servant au serrage de deux câbles séparés (5, 6).

5. Bloc selon l'une quelconque des revendications précédentes, caractérisé par le fait que le boîtier (31) présente, sur le dessus, des dégagements (34) facilitant l'accessibilité aux têtes des vis de serrage (44).

6. Bloc selon l'une quelconque des revendications précédentes, caractérisé par le fait que les bords (352, 361) du capot avant (35) et du capot arrière (36) servent de guide-fils.

7. Bloc selon l'une quelconque des revendications précédentes, caractérisé par le fait que la face avant du capot avant (35) présente un trou (353) permettant le vissage ou dévissage de la vis et un guide-tournevis (351).

8. Bloc selon l'une quelconque des revendications précédentes, caractérisé par le fait que le boîtier (31) présente, entre les connecteurs (4), des rainures (39) permettant l'accès à des bornes, d'une bobine par exemple, et aptes à recevoir des parties d'additifs (7).

9. Bloc selon la revendication 5, caractérisé par le fait que le conducteur (45) sépare deux alvéoles (37, 38) et que le boitier présente un pont (311) au desus de ce conducteur.

## Patentansprüche

1. Anschlussblock von Kabeln (5, 6) an ein elektrisches Gerät (2), mit mindestens einem Stecker (4), bestehend aus einem Käfig (42) und einem unter der Einwirkung einer Spannschraube (44) unter einer Hülse (37, 38) eines den besagten Stecker beinhaltenden Gehäuses (31) mobilen Drahtklemmenschieber (43), dadurch gekennzeichnet, dass der Schieber (43) U-förmig ist, dessen einer, ausserhalb des Käfigs liegender Schenkel (432) sich auf Ebene des Schraubenkopfes (44) befindet, dass dieser sich auf Ebene des Schraubenkopfes befindliche Schenkel (432) an der Vorderseite eine mobile, isolierende Schutzkappe (35) trägt, die die Vorderseite des Schiebers schützt, seinen Bewegungen folgt und den Zugriff auf den Schraubenkopf ermöglicht, und dass der Drahtklemmenschieber (43) einen im Käfig mobilen Schenkel (431) aufweist, der zum Einklemmen des Kabels (6) dient.

2. Block nach Anspruch 1, dadurch gekennzeichnet, dass die vordere Kappe (35) die Oberseite des Drahtklemmenschiebers (43) überdeckt, um eine zur Durchführung von Kabeln (6) dienende Hülse (38) des Gehäuses ganz oder teilweise auf- oder abzudecken.

3. Block nach einem der vorstehend genannten Ansprüche, dadurch gekennzeichnet, dass er an der Rückseite eine isolierende Kappe (36) aufweist, die die Rückseite des Käfigs (41-42) abdeckt und seinen Bewegungen folgt, um eine zur Durchführung von Kabeln (5) dienende Hülse (37) des Gehäuses auf- oder abzudecken.

4. Block nach einem der vorstehend genannten Ansprüche, dadurch gekennzeichnet, dass jeder Stecker (4) einen festen, am Gerät angeschlossenen elektrischen Leiter (45) umfasst, der zwischen dem Boden des Käfigs (42) und dem Drahtklemmenschieber (43) angeordnet ist und zum Einklemmen von zwei getrennten Kabeln (5, 6) dient.

5. Block nach einem der vorstehend genannten Ansprüche, dadurch gekennzeichnet, dass das Gehäuse (31) auf der Oberseite Aussparungen (34) aufweist, die den Zugriff auf die Köpfe der Spannschrauben (44) erleichtern.

6. Block nach einem der vorstehend genannten Ansprüche, dadurch gekennzeichnet, dass die Ränder (352, 361) der vorderen Kappe (35) und der hinteren Kappe (36) als Drahtführungen dienen.

7. Block nach einem der vorstehend genannten Ansprüche, dadurch gekennzeichnet, dass die Vorderseite der vorderen Kappe (35) ein Loch (353) aufweist, das das Fest- oder Losschrauben der Schraube ermöglicht, sowie eine Schraubenzieherführung (351).

8. Block nach einem der vorstehend genannten Ansprüche, dadurch gekennzeichnet, dass das Gehäuse (31) zwischen den Steckern (4) Rillen (39) aufweist, die den Zugriff auf die Klemmen, beispielsweise einer Spule, ermöglichen und zusätzliche Teile (7) aufnehmen können.

9. Block nach Anspruch 5, dadurch gekennzeichnet, dass der Leiter (45) zwei Hülsen (37, 38) trennt und dass das Gehäuse eine Brücke (311) über diesem Leiter aufweist.

## Claims

1. Connection block for connecting cables (5, 6) to electrical equipment (2) comprising at least one connector (4) consisting of a cage (42) and a wire clamp slide (43) moved by a clamping screw (44) under a compartment (37, 38) in a box (31) in which said connector is placed, characterized in that the slide (43) is U-shaped with one flange outside the cage at the same level as the screw head (44), that this flange (432) has a mobile insulating protective cover (35) on its front which protects the front of the slide, follows its movements and provides access to the screw head, that the cable clamp slide (43) includes one flange (431) that is mobile in the cage and is used to clamp the cable (6).

2. Box according to claim 1, characterized in that the front cover (35) covers the top of the wire clamp slide (43) to partially or fully open or close a compartment (38) in the box used to pass cables (6).

3. Box according to any one of the preceding claims, characterized in that it includes an insulating cover (36) at the back that covers the back of the cage (41, 42) and follows its movements so as to open or close a compartment (37) in the box used to pass cables (5).

4. Block according to any one of the preceding claims, characterized in and one flange (432) outside the cage.

5. Block according to any one of the preceding claims, characterized in that there are openings (34) on the top of the box (31) to facilitate access to the heads of clamping screws (44).

6. Block according to any one of the preceding claims, characterized in that the edges (352, 361) of the front cover (35) and the rear cover (36) act as wire guides.

7. Block according to any one of the preceding claims, characterized in that the front of the front cover (35) contains a hole (353) through which a screw can be turned in or out, and a screwdriver guide (351).

8. Block according to any one of the preceding claims, characterized in that between its connectors (4), the box (31) includes grooves (39) providing access to its terminals, for example a coil, and suitable for fitting add-on parts (7).

9. Block according to any one of the preceding claims, characterized in that the conductor (45) separates two compartments (37, 38) and that the box contains a bridge (311) above this conductor.
